# EUROPÄISCHE PATENTSCHRIFT

(11) **EP 2 708 687 B1**
(45) Veröffentlichungstag und Bekanntmachung des Hinweises auf die Patenterteilung: **25.10.2017**
(21) Anmeldenummer: 13184400.3
(22) Anmeldetag: 13.09.2013
(51) Int. Cl.: E05B 65/10

(54) **Bausatz für die Fertigung unterschiedlicher Varianten einer Betätigungshandhabe**
Kit for the production of different versions of an actuating handle
Kit pour la fabrication de différentes variantes d'une poignée d'actionnement

(30) Priorität: 13.09.2012 DE 102012018418; 21.12.2012 DE 102012025514; 21.12.2012 DE 102012025513; 21.12.2012 DE 102012025512; 21.12.2012 DE 102012025515
(43) Veröffentlichungstag der Anmeldung: 19.03.2014
(73) Patentinhaber: ASSA ABLOY Sicherheitstechnik GmbH, 72458 Albstadt (DE)
(72) Erfinder: Bade, Markus, 40670 Meerbusch (DE); Klaszka, Johannes, 72461 Albstadt (DE); Schnekenburger, Rudolf, 78586 Deilingen (DE)
(74) Vertreter: Louis Pöhlau Lohrentz

(56) Entgegenhaltungen:
- EP-A1- 0 794 304
- EP-A1- 1 106 758
- EP-A1- 1 348 824
- WO-A2-2009/087692
- DE-A1- 3 116 706
- DE-U1-202005 009 412
- US-B1- 6 205 825

## Beschreibung

Die Erfindung betrifft einen Bausatz für die Fertigung unterschiedlicher Varianten einer Betätigungshandhabe für ein Schloss für eine Tür. Das Schloss ist für eine Tür bestimmt, die. einen ortsfesten Türrahmen und einen darin bewegbar gelagerten Türflügelaufweist. Bevorzugte Ausführungen solcher Türen sind einflügelige oder zweiflügelige Türen mit jeweils einem Anschlagdrehflügel.

Die Betätigungshandhabe weist eine in der Montageposition am Türflügel horizontale Betätigungsstange und mindestens eine Lagereinrichtung auf, in der die Betätigungsstange bewegbar gelagert ist. Die Betätigungshandhabe ist an dem Türflügel gelagert, das heißt die Lagereinrichtung ist am Türflügel montiert. In der Regel ist die Betätigungshandhabe so montiert, dass die Betätigungsstange horizontal am Türflügel angeordnet ist. Es sind grundsätzlich zwei Ausführungen der Betätigungshandhabe möglich, nämlich eine Ausführung, bei der die Betätigungshandhabe als Griffstange ausgebildet ist, die um eine horizontale Drehachse der Lagereinrichtung drehbar gelagert ist.

Hierbei ist die Griffstange jeweils mit ihren beiden Enden in separaten Lagereinrichtungen, die am Türflügel montiert sind, drehbar gelagert. Die Griffstange ist in der Regel so ausgebildet, dass sie eine horizontale gerade Betätigungsstange aufweist, an deren Enden jeweils ein Hebelarm angeschlossen ist. Die freien Enden der Hebelarme lagern in den beiden zugeordneten Lagereinrichtungen drehbar. In der Regel ist für die Lagerung eine Lagerwelle vorgesehen, die horizontal in den Lagereinrichtungen drehbar gelagert ist und, die drehfest mit den Enden der Hebelarme der Griffstange verbunden ist. In anderen ebenfalls möglichen Ausführungen einer Betätigungshandhabe bildet die Betätigungsstange eine Druckstange, die in der Lagereinrichtung senkrecht zur Türflügelebene verschiebbar gelagert ist. In allen Ausführungen der Betätigungshandhabe wird bei der Betätigung der Betätigungsstange das Türschloss betätigt, das heißt das Schloss wird zumindest im Sinne einer Entriegelung betätigt. Das Türschloss kann als sogenanntes Einsteckschloss im Türflügel gelagert ausgebildet sein, alternativ aber kann es auch als auf dem Türflügel aufliegendes Türschloss ausgebildet sein.

Betätigungshandhaben als Griffstange oder als Druckstange ausgebildet, finden in der Praxis bereits Anwendung. Die DIN 11 25 beschreibt solche Betätigungshandhaben unter der Überschrift: Paniktürverschlüsse mit horizontaler Betätigungsstange für Türen in Rettungswegen. Diese DIN EN Norm unterscheidet zwischen Typ A Stangenbetätigung (Griffstange) und Typ B Stangenbetätigung (Druckstange). Bei den Griffstangen handelt es sich, wie oben erörtert, um Betätigungshandhaben, die am Türflügel horizontal ausgerichtet um eine horizontale Lagerachse drehbar gelagert sind. Bei den Druckstangen handelt es sich, wie oben dargelegt, um Betätigungsstangen, die senkrecht zur Türflügelebene verschiebbar in der Lagereinrichtung am Türflügel gelagert sind.
Die derzeit auf dem Markt befindlichen Griffstangen - und Druckstangen - Betätigungshandhaben weisen jeweils herstellerspezifisch unterschiedliche Lochbilder auf, die jeweils für die zugeordneten Türen bestimmter Türhersteller hinsichtlich ihres Lochbilds spezifisch ausgebildet sind.
Die US 6,205,825 B1 beschreibt die Verwendung von verschiedenen Lagerplatten für eine Druckstange. Die Lagerplatten unterscheiden sich im Lochbild für die Befestigungsschrauben. Die Lagerplatten sind insoweit Lochbildspezifisch unterschiedlich. Ziel in der US 6,205,825 B1 ist es, unterschiedliche Fabrikate von Druckstangen, die jeweils unterschiedliche Lochbilder aufweisen, einheitlich zu ersetzen durch eine einzige Druckstangenausführung.

Der Erfindung liegt die Aufgabe zugrunde, einen alternativen Bausatz für die Fertigung unterschiedlicher Varianten einer Betätigungshandhabe für ein Schloss einer Tür herzustellen, mit dem der Einsatz an unterschiedlichen Türen möglich ist.
Die Erfindung löst diese Aufgabe mit einem Bausatz gemäß Patentanspruch 1. Es handelt sich um einen Bausatz für die Fertigung unterschiedlicher Varianten der Betätigungshandhabe.
Die unterschiedlichen Varianten, die mit dem Bausatz zu fertigen sind, unterscheiden sich in ihrem Lochbild für die Befestigungsschrauben. Die Erfindung sieht dabei vor, dass die Lagereinrichtung eine Komponente des Bausatzes bildet und diese Komponente Lagereinrichtung in unterschiedlichen Ausführungen, nämlich mindestens einer ersten und einer zweiten Ausführung vorliegt. Die unterschiedlichen Ausführungen der Komponente Lagereinrichtung weisen in ihrem Aufbau übereinstimmend eine identische Basiskonstruktionseinheit auf, z.B. umfassend einen vorzugsweise gehäuseartigen Lagerkörper, mit Lageraufnahme für eine Lagerwelle. Die unterschiedlichen Ausführungen der Komponente Lagereinrichtung unterscheiden sich nun aber in ihrem Lochbild für die Befestigungsschrauben und zwar derart, dass die erste Ausführung der Komponente Lagereinrichtung, das heißt mindestens eine Ausführung der Komponente Lagereinrichtung ein erstes Lochbild für die Befestigungsschrauben und die zweite Ausführung der Komponente Lagereinrichtung, das heißt mindestens eine andere Ausführung dieser Komponente ein zweites Lochbild für die Befestigungsschrauben aufweist. Mit dem Bausatz können somit durch geeignete Auswahl der betreffenden Ausführung der Komponente Lagereinrichtung oder geeignete Kombination von Unterkomponenten, die die Komponente Lagereinrichtung bilden, Betätigungshandhaben hergestellt werden, die auf dem gewünschten Lochbild der Tür montierbar sind. Erfindungsgemäß ist vorgesehen, dass das erste Lochbild der ersten Ausführung der Komponente Lagereinrichtung durch ein Lochbild gebildet ist, das in einer Lagerplatte ausgebildet ist, die Bestandteil der Basiskonstruktionseinheit ist und, dass das zweite Lochbild der zweiten Ausführung der Komponente Lagereinrichtung durch das Lochbild einer Adapterlagerplatte gebildet ist, die auf der Lagerplatte der Basiskonstruktionseinheit angebracht ist. Es kann vorgesehen sein, dass die Adapterlagerplatte unter Ersatz der oben genannten Lagerplatte der Basiskonstruktionseinheit in oder an der Basiskonstruktionseinheit angeordnet ist.
Adapterlagerplatte bedeutet, dass die Lagerplatte dieser zweiten Ausführung der Komponente Lagereinrichtung das zweite Lochbild für die Befestigungsschrauben aufweist und damit das ursprünglich vorhandene Lochbild modifiziert oder ersetzt, im Sinne einer Adaption an ein Lochbild der Tür. Die Adapterlagerplatte kommt insbesondere dann zum Einsatz, wenn die Komponente Lagereinrichtung eine eigene Lagerplatte mit bestimmtem anderem Lochbild aufweist. Es sind Ausführungen des Bausatzes möglich, bei denen vorgesehen ist, dass die Adapterlagerplatte als Komponente des Bausatzes und/oder als Unterkomponente der Komponente Lagereinrichtung ausgebildet ist. Es kann hierbei vorgesehen sein, dass die Komponente Adapterlagerplatte in unterschiedlichen Ausführungen vorliegt, wobei die unterschiedlichen Ausführungen sich im Lochbild für die Befestigungsschrauben unterscheiden. Dies ermöglicht die Montage an weiteren Türen mit den betreffenden spezifischen Lochbildern dieser Ausführungen.

Die Tatsache, dass bei den unterschiedlichen Ausführungen der Komponente Lagereinrichtung jeweils eine identische Basiskonstruktionseinheit vorhanden ist, bedeutet, dass eine günstige Fertigung der unterschiedlichen Ausführungen dieser Komponente möglich ist. Es kann vorgesehen sein, dass die Basiskonstruktionseinheit als separate Baueinheit ausgebildet ist. Hierbei kann vorgesehen sein, dass die Adapterlagerplatte als Komponente des Bausatzes und/oder als Unterkomponente der Komponente Lagereinrichtung ausgebildet ist. Es kann vorgesehen sein, dass die Komponente Adapterlagerplatte in unterschiedlichen Ausführungen vorliegt, wobei die unterschiedlichen Ausführungen sich im Lochbild für die Befestigungsschrauben unterscheiden. Bei besonders bevorzugten Ausführungen kann vorgesehen sein, dass die die Basiskonstruktionseinheit bildende Baueinheit eine integrierte Lagerplatte mit einem Lochbild für die Befestigungsschrauben aufweist. Integrierte Lagerplatte bedeutet, dass in diesen Fällen die Lagerplatte einen Bestandteil der Basiskonstruktionseinheit bildet. Es ist möglich die unterschiedlichen Ausführungen der genannten Unterkomponente dadurch auszuführen, dass die integrierte Lagerplatte jeweils unterschiedlich gestaltet ist. Es ist jedoch alternativ auch möglich, dass jeweils eine identische Lagerplatte bei den unterschiedlichen Ausführungen verwendet wird und lediglich eine weitere Platte als Adapterlagerplatte auf diese Lagerplatte aufgesetzt wird, um die unterschiedlichen Ausführungen der Komponente herzustellen. Bei bevorzugten Ausführungen ist vorgesehen, dass die Lagerplatte als Komponente des Bausatzes und/oder als Unterkomponente der Komponente Lagereinrichtung ausgebildet ist.
In bevorzugten Weiterbildungen kann vorgesehen sein, dass die Komponente Basiskonstruktionseinheit mit der Komponente Lagerplatte und/oder mit der Komponente Adapterlagerplatte kombinierbar ist.

Was den Aufbau der Basiskonstruktionseinheit betrifft, kann vorgesehen sein, dass die Basiskonstruktionseinheit ein Lagergehäuse mit einer Drehlagerausnehmung zur Aufnahme einer Lagerwelle, einer Rückstellfedereinrichtung und einer Mitnehmereinrichtung zur Betätigung des Schlosses aufweist.
Der Bausatz kann vorsehen, dass die weiteren Bestandteile der Betätigungsstange durch weitere Komponenten des Bausatzes gebildet werden. Es kann hierbei eine mehr oder weniger starke Aufteilung in Komponenten vorgesehen sein. Vorzugsweise bildet die Betätigungsstange der Betätigungshandhabe eine solche weitere Komponente des Bausatzes. Die Betätigungsstange kann hierbei ablängbar ausgebildet sein. Es kann auch vorgesehen sein, dass die Komponente Betätigungsstange in unterschiedlichen Ausführungen vorliegt, wobei die unterschiedlichen Ausführungen sich unterscheiden können hinsichtlich ihrer Farbe und/oder hinsichtlich ihrer Länge und/oder hinsichtlich ihres Querschnitts und/oder hinsichtlich ihrer Oberfläche und/oder hinsichtlich ihrer Ausstattung mit Funktionskomponenten und/oder hinsichtlich ihrer Materialausbildung.

Es kann auch vorgesehen sein, dass der Hebelarm und/oder das Hebelarmpaar für die drehbare Lagerung der Betätigungsstange als Komponente des Bausatzes ausgebildet ist. Auch in diesem Falle kann vorgesehen sein, dass die Komponente Hebelarm oder Hebelarmpaar in unterschiedlichen Ausführungen vorliegt. Die unterschiedlichen Ausführungen können sich unterscheiden hinsichtlich ihrer Farbe und/oder hinsichtlich ihrer Längenabmessung und/oder hinsichtlich ihres konstruktiven Aufbaus und/oder hinsichtlich ihrer Lageraufnahme für die Lagerwelle und/oder hinsichtlich ihrer Halterungsaufnahme für die Betätigungsstange.

Auch die Lagerwelle der Lagereinrichtung kann als Bauteil der Lagereinrichtung, aber auch als separate Komponente des Bausatzes ausgebildet sein. Es kann vorgesehen sein, dass die Komponente Lagereinrichtung mit einer Lagerwelle kombinierbar ist, die als separate Baueinheit und/oder als Komponente des Bausatzes ausgebildet ist.

Auch die Komponente Lagerwelle kann in unterschiedlichen Ausführungen im Bausatz vorliegen, beispielsweise mit unterschiedlichen Anschlussenden zum Eingriff in die Lageraufnahme der Hebelarme der Betätigungsstange.

Die Figuren zeigen:
- Figur 1a: eine Draufsicht eines ersten Ausführungsbeispiels sowie Schnittansichten entlang Schnittlinie A-A einer Betätigungsstangeneinrichtung, wobei die Schlossmechanik im Flügel nicht dargestellt ist;
- Figur 1b:: eine Ansicht der linken Seite der Betätigungsstangeneinrichtung in Figur 1a, in Explosionsdarstellung sowie eine teilweise geschnittene Seitenansicht und eine teilweise geschnittene Draufsicht, ohne eingesetzte Betätigungsstange;
- Figur 1c:: eine Ansicht der rechten Seite der Betätigungsstangeneinrichtung in Figur 1a, in Explosionsdarstellung sowie eine teilweise geschnittene Seitenansicht und eine teilweise geschnittene Draufsicht, ohne eingesetzte Betätigungsstange;
- Figur 1d: eine perspektivische Ansicht des Ausführungsbeispiels in Fig. 1 a;
- Figur 2a: ein perspektivische Darstellung eines zweiten Ausführungsbeispiels einer Betätigungsstangeneinrichtung, wobei die linke Seite der Betätigungsstangeneinrichtung mit der Lagereinrichtung mit Adapterplatte jedoch ohne Abdeckkappe dargestellt ist, ohne eingesetzte Betätigungsstange;
- Figur 2b: eine perspektivische Darstellung des Ausführungsbeispiels in Figur 2a; jedoch in Draufsicht von oben her;
- Figur 2c: eine perspektivische Gesamtansicht des Ausführungsbeispiels in Fig. 2a;
- Figur 3a: eine Figur 2a entsprechende perspektivische Darstellung des selben Ausführungsbeispiels, jedoch mit aufgesetzter Aufdeckkappe, ohne eingesetzte Betätigungsstange;
- Figur 3b: eine Figur 3a entsprechende perspektivische Darstellung, jedoch mit der Abdeckkappe transparent dargestellt, ohne eingesetzte Betätigungsstange;
- Figur 4: eine perspektivische Draufsicht einer Adapterplatte wie sie in dem Ausführungsbeispiel der Figuren 3a und 3b eingesetzt ist, in Einzeldarstellung;
- Figur 5: eine Stirnansicht eines Türflügels, an dessen Innenseite eine Betätigungsstange und an dessen Außenseite ein Türknauf montiert ist.

Bei den in den Figuren dargestellten Ausführungsbeispielen handelt es sich jeweils um einen Betätigungsstangenbeschlag für eine Tür, vorzugsweise für eine Tür in Flucht- und Rettungswegen. Die Ausführungsbeispiele, die in den Figuren dargestellt sind, sind im Aufbau sehr ähnlich. Die gleichen bzw. funktionsgleichen Bauteile sind in den Figuren mit den gleichen Bezugszeichen bezeichnet. Der Betätigungsstangenbeschlag ist in der folgenden Beschreibung auch als Betätigungsstangenhandhabe oder Betätigungsstangeneinrichtung bezeichnet.

Die Betätigungsstangenhandhabe der Ausführungsbeispiele der Figuren ist gemäß der Nomenklatur der DIN EN 1125 als "Griffstange" ausgebildet. Gemäß der Norm handelt es sich um eine Typ A Stangenbetätigung. Die Typ A Betätigungsstange - die sogenannte Griffstange - weist eine horizontale Schwenkachse auf, um die die Betätigungsstange bei ihrer Betätigung von Hand schwenkbar ist.

Wie in Figur 1a gezeigt, ist die Betätigungsstange 1 über eine linksseitige Lagereinrichtung 2 und eine rechtsseitige Lagereinrichtung 2 auf dem Türflügel TF gelagert. Die Betätigungsstange 1 weist an ihren Enden jeweils einen Hebelarm 1h auf, sodass sie die Formgestalt eines U-Bügels aufweist. Die freien Enden der Hebelarme 1h sind in den Lagereinrichtungen 2, 2 um eine Schwenkachse XA schwenkbar gelagert. Der Beschlag, d. h. die Betätigungsstangeneinrichtung ist auf dem Türflügel so montiert, dass die Betätigungsstange 1 und dementsprechend die Schwenkachse XA parallel zur Türflügelebene und zwar horizontal ausgerichtet sind. Durch Schwenken der Betätigungsstange 1 um diese horizontale Achse XA durch Herunterdrücken von Hand wird die im Türflügel angeordnete Schlossmechanik, an die die Betätigungsstangeneinrichtung angeschlossen ist, in Auf-Richtung betätigt. Die Schlossmechanik ist in dem Türflügel unmittelbar unterhalb von einer der Lagereinrichtungen 2 angeordnet und über eine in der Lagereinrichtung 2 angeordnete Anschlusseinrichtung 3 angeschlossen. Die Einwirkung der Betätigungsstangeneinrichtung einschließlich der Anschlusseinrichtung 3 auf die Schlossmechanik wird im Einzelnen noch beschrieben.

Die Betätigungsstange 1 weist bei den dargestellten Ausführungsbeispielen an ihren beiden Enden jeweils drehfest den Hebelarm 1h, 1h auf. Das freie Ende jedes Hebelarms ist drehfest mit einer abtriebsseitigen Lagerwelle 2a verbunden. Die Lagerwellen 2a sind jeweils parallel zur Betätigungsstange 1 ausgerichtet. Sie stehen von dem betreffenden freien Hebelarmende auf der von der Betätigungsstange 1 abgewandeten Seite nach außen ab. Die Lagerwelle 2a lagert jeweils in der ihr zugeordneten Lagereinrichtung 2 und zwar die linke Lagerwelle 2a in der linken Lagereinrichtung 2 und die rechte Lagerwelle 2a in der rechten Lagereinrichtung 2.

Der Anschluss der Betätigungsstange 1 an den Lagereinrichtungen 2, 2 ist in den dargestellten Ausführungsbeispielen ein sogenannter Axialkonzeptanschluss. Das heißt, zum Anschluss der Hebelarmenden an der Lagerwelle 2a der zugeordneten Lagereinrichtung 2 greift ein axialer Anschlussstutzen der Lagerwelle 2a in eine Ausnehmung am freien Ende des Hebelarms ein. Abgewandelte Ausführungen, bei denen der Anschluss der Hebelarme 1h jeweils radial an der Lagerwelle 2a erfolgt, sind möglich mit im übrigen gleicher Ausgestaltung.

Wie am besten in den Figuren 1b und 1c sowie in den Figuren 2a und 2b zu erkennen ist, ist die Lagereinrichtung 2 jeweils aus einem Lagerkörper 2k gebildet. Der Lagerkörper 2k ist im Querschnitt U-förmig. Er weist eine Lagerplatte 2p auf, von der senkrecht nach oben U-Schenkel 2u abstehen. Die U-Schenkel 2u weisen miteinander verfluchtende Lageraufnahmen auf. Die Lageraufnahmen sind von der jeweils zugeordneten Lagerwelle 2a derartig durchgriffen, dass die Lagerwelle jeweils mit ihren Enden in den zugeordneten Lageraufnahmen in den U-Schenkeln 2u drehbar um die Achse XA gelagert sind. Wie die Figuren 1b und 1c erkennbar machen, ist das eine Ende der Lagerwelle 2a unmittelbar in der Lagerausnehmung eingesteckt und drehbar gelagert, das andere Ende der Lagerwelle trägt eine auf der Lagerwelle 2a drehbar gelagerte Lagerbuchse 2b, die drehfest in der zugeordneten Lageraufnahme eingesteckt ist.

Auf der Lagerwelle 2a ist jeweils eine Schenkelfeder 2s gelagert, die sich, wie Figur 2b zeigt, mit ihrem einen Ende an einem Anschlagbolzen im U-Schenkel 2u abstützt und mit Ihren anderen Ende einen mit der Lagerwelle 2a festen Hebelmitnehmer 2m abstützt. Die drehfeste Verbindung der Lagerwelle 2a mit dem Hebelarm 1h der Befestigungsstange 1 erfolgt über einen Sechskant, wie aus den Figuren 1b und 1c am besten zu erkennen ist. Der Sechskant greift in die Lageraufnahme des Hebelarms doppelt ein.

Zur Übertragung der Schwenkbewegung der Lagerwelle 2a auf die in den Figuren nicht dargestellte Schlossmechanik ist, wie in der Figur 1b rechte Darstellung und in der Figur 1c mittlere Darstellung zu erkennen ist, einen Kupplungsbolzen 3k mit einem drehfest verbundenen Mitnehmer 3m vorgesehen. Der Kupplungsbolzen 3k greift in eine in den Figuren nicht dargestellte Schlossnuss, die Teil der im Türflügel montierten Schlossmechanik ist. Die Schlossnuss stellt eine Drehaufnahme der Schlossmechanik dar. Sie ist so angeordnet, dass der Kupplungsbolzen 3k axial fluchtend einsetzbar ist. Zur drehfesten Kupplung weist der Kupplungsbolzen einen Vierkant auf. Die Schlossnuss treibt die Schlossmechanik an, indem der Kupplungsbolzen 3k durch Betätigung der Betätigungsstange 1 gedreht wird. Zwischen der Lagerwellen 2a und dem Kupplungsbolzen 3k ist ein Getriebe angeordnet, das bei Drehung der Lagerwellen 2a eine Drehung des Kupplungsbolzens 3k bewirkt. Das Getriebe ist dadurch ausgebildet, dass der auf der Lagerwelle 2a drehfeste Hebelmitnehmer 2m und der auf dem Kupplungsbolzen 3k drehfeste Mitnehmer 3m zusammenwirken, d.h. der Hebelmitnehmer 2m betätigt den Mitnehmer 3m, während die Betätigungsstange 1 durch Betätigung von Hand nach unten geschwenkt wird. Dabei wird die Schenkelfeder 2s gespannt. Sie dient dazu nach der Betätigung der Druckstange, diese unter Wirkung der Feder 2s wieder zurückzustellen.

Bei dem dargestellten Ausführungsbeispiel ist das Schloss vorzugsweise als Steckschloss ausgebildet im Türflügel verdeckt montiert. Der Schlossriegel wirkt mit einem im ortsfesten Türrahmen oder in einem angrenzenden Standflügel ausgebildetem Schließblech zusammen. Bei abgewandelten Ausführungsbeispielen kann das Schloss auch als auf dem Türflügel aufliegend montiertes Schloss ausgebildet sein. Der durch die Betätigungsstange gesteuerte Riegel kann mit einem auf dem ortsfesten Türrahmen aufliegend montiertem Schließblech zusammenwirken. Das Schloss kann vorzugsweise in der Betätigungsstangeneinrichtung, z.B. in einem Lagergehäuse integriert sein.

Figur 5 zeigt einen Türflügel 17 an dessen Innenseite eine Betätigungsstangenhandhabe 1 und an dessen Außenseite ein Türknauf oder Türdrücker 10 montiert ist. Bei der Betätigungsstangenhandhabe 1 handelt es sich um eine Griffstange, d.h. Typ A Betätigungsstange, und zwar um eine Ausführung entsprechend den Ausführungsbeispielen der Figuren 1 bis 4. Es handelt sich um eine Griffstange, bei der der linke und rechte Hebelarm der Betätigungsstange jeweils an der horizontalen Lagerwelle der zugeordneten Lagereinrichtung axial angeschlossen ist, d.h. eine Ausführung des sogenannten Axialkonzeptes.

Die Schwenkachse XA, der also eine sogenannte Griffstange bildende Betätigungsstange 1 ist, in der Darstellung in Figur 5 eingezeichnet. Sie verläuft senkrecht zur Zeichnungsebene. Der Knauf oder Türdrücker 10, der an der Außenseite des Türflügels TF montiert ist, ist ebenfalls lediglich schematisch dargestellt. Wesentlich ist, dass die Achse X des Türknaufs oder Drückers 10 in derselben Höhe über dem Boden angeordnet ist, in der die Schwenkachse XA der Griffstange verläuft und auch die Achse XN der Nuss des im Türflügel TF eingebauten Einsteckschlosses angeordnet ist. Vorteilhafterweise ist bei diesem Ausführungsbeispiel vorgesehen, dass die Befestigung der Griffstange 1 im Lochbild der Rosette des an der Außenseite des Türflügels montierten Türdrückers oder Türknaufs 10 erfolgt.

Bei den in den Figuren dargestellten Ausführungsbeispielen ist die Lagereinrichtung 2 der Betätigungsstangeneinrichtung über eine Adapterplatte 5 auf dem Türflügel montiert. Die Adapterplatte 5 ist zwischen der Lagerplatte 3p des Lagerkörpers 3k und der Oberseite des Türflügels TF angeordnet, wie dies aus den Figuren 2b und 3b am besten zu erkennen ist. In der Figur 4 ist die Adapterplatte 5 als Einzelteil dargestellt.

Die Adapterplatte 5 weist eine zentrale Durchgriffsöffnung für den Kupplungszapfen 3k auf. Die Durchgriffsöffnung ist vorangehend als Anschlussöffnung bezeichnet. In der Montageposition ist diese Durchgriffsöffnung der Adapterplatte 5 fluchtend mit der Durchgriffsöffnung der Lagerplatte 2p angeordnet und zwar derart, dass die zentralen Mittelachsen der Durchgriffsöffnungen miteinander fluchten.

Wesentlich ist, dass die Adapterplatte 5 Befestigungslöcher 5f aufweist, die zur Befestigung am Türflügel TF vorgesehen sind. Die Befestigungslöcher 5f sind als Senklöcher ausgebildet, sodass die Befestigungsschrauben mit ihrem Schraubenkopf plan eingreifen können. In der Darstellung in Figur 2a und Figur 3a sind in den Befestigungslöchern 5f keine Befestigungsschrauben eingesetzt dargestellt. Die Befestigungslöcher 5f in der Adapterplatte 5 sind in einem ersten Bohrbild ausgebildet, das identisch ist mit dem Bohrbild der Befestigungslöcher im Türflügel TF. Das Bohrbild der Befestigungslöcher im Türflügel TF ist bei Normtüren genormt. Die Adapterplatte 5 ist mit dem Bohrbild ihrer Befestigungslöcher 5f auf das betreffende Bohrbild des Türflügels abgestellt.
Die Lagerplatte 2p weist hingegen Befestigungslöcher 2f auf, die in einem zweiten Bohrbild angeordnet sind. Diese Befestigungslöcher fluchten in der Montageposition mit Gewindezapfen 5g, die von der Adapterplatte 5 nach oben abstehen.

Das zweite Bohrbild, das also die Befestigungslöcher 2f in der Lagerplatte 2p bilden ist bei den dargestellten Ausführungsbeispielen das Bohrbild von sogenannten Langrosetten. Das erste Bohrbild, das im Türflügel TF ausgebildet ist, ist bei den dargestellten Ausführungsbeispielen das Bohrbild von sogenannten Rundrosetten. Die Befestigungslöcher dieses ersten Bohrbilds sind in einer horizontalen Linie nebeneinander angeordnet. Im Unterschied hierzu sind die Löcher des zweiten Bohrbilds in einer vertikalen Linie untereinander angeordnet. Der Lochabstand der Löcher des zweiten Bohrbilds ist größer als der Lochabstand der Löcher des ersten Bohrbilds. Wie in den Figuren für die dargestellten Ausführungsbeispiele dargestellt, schneidet die vertikale Verbindungslinie der Löcher des zweiten Bohrbilds die horizontale Verbindungslinie der Löcher des ersten Bohrbilds in der Anordnung eines Kreuzes, wobei der Kreuzungspunkt im Zentrum der aufeinanderliegenden Adapterplatte 5 und Lagerplatte 2p liegt und zwar im Zentrum der den Kupplungsbolzen 2k aufnehmenden Aufnahmeöffnungen.

Wie in den Figuren 2a, 2b, 3b und 4 zu erkennen ist, sind in dem dargestellten Fall die Befestigungslöcher 5f in gegenüberliegenden seitlichen Randbereichen der Adapterplatte 5 angeordnet und zwar in Bereichen, die von der in der Montageposition aufliegenden Lagerplatte 2p der Lagereinrichtung 2 nicht überdeckt sind. Die Befestigungslöcher 5f und darin eingesetzte Befestigungsschrauben sind somit in der Montageposition von außen zugänglich. Die Figuren 2a und 3b zeigen die Befestigungslöcher 5f ohne eingesetzte Befestigungsschrauben.

Die Befestigungslöcher 2f in der Lagerplatte 2p der Lagereinrichtung 2 sind ebenfalls in der Montageposition zugängig. Sie sind im Bereich der beiden Enden der Lagerplatte 2p zwischen den beiden U-Schenkeln 2u des Lagerkörpers 2k angeordnet. Die Figuren 2a und 3b zeigen, wie in der Montageposition die Gewindezapfen 5g der Adapterplatte 5 durch die Befestigungslöcher 2f der Lagerplatte hindurch greifen und jeweils über eine auf das freie Ende der Gewindezapfen 5g aufgeschraubten Mutter die Schraubverbindung hergestellt ist.

In den Figuren 3a und 3b ist eine Abdeckhaube 6 auf die Lagereinrichtung 2 aufgesetzt. Die Abdeckhaube 6 deckt dabei die gesamte Lagereinrichtung 2 und die darunterliegende Adapterplatte 5 ab. Die Abdeckhaube 6 hat hierfür eine spezielle Formgestaltung und zwar derart, dass sie hut- oder kappenförmig ausgebildet ist mit einem oberen Kopfabschnitt, der die Lagereinrichtung 2 überdeckt und einem unteren Erweiterungsabschnitt, der die Adapterplatte 5 abdeckt, und zwar einschließlich der die Lagerplatte 2p überstehenden Seitenbereiche der Adapterplatte 6.

Bei den in den Figuren dargestellten Ausführungsbeispielen weist die Betätigungsstangenhandhabe einen besonderen konstruktiven Aufbau auf, der durch einen Schalenaufbau der Hebelarme 1h gekennzeichnet ist. Die Hebelarme 1h sind bei den dargestellten Ausführungsbeispielen aus zwei Schalenteilen 1 h1, 1 h2 zusammengesetzt. In dem Schalenteil 1h1 ist eine Lagerausnehmung ha ausgebildet zur drehfesten Aufnahme der Lagerwelle 2a. Die Lagerausnehmung ha ist als geschlossene Ausnehmung ausgebildet, die als Steckaufnahme das Anschlussende der Lagerwelle 2a drehfest aufnimmt. Geschlossene Ausnehmung bedeutet, dass der Rand der Ausnehmung ha den Umfang des Anschlussendes der Lagerwelle 2a umgibt, dass heißt umschließt. Im dargestellten Fall ist diese Lageraufnahme ha als im Querschnitt komplementär mit dem Querschnitt des Anschlussendes der Lagerwelle 2a, im dargestellten konkreten Fall jeweils als Querschnitt mit Sechskantkontur.

Das andere Schalenteil hat 1 h2 liegt in der Montageposition auf dem Schalenteil 1h1 in Art einer Abdeckung auf unter Ausbildung eines den Hebelarm 1h bildenden zusammengesetzten Körpers.

An dem von der Lageraufnahme ha abgewandten Ende bilden die aufeinanderliegenden Schalenteile 1 h1, 1 h2 eine Halterungsausnehmung hb zur Aufnahme der Betätigungsstange 1. Hierfür ist in den beiden Schalenteilen 1h1, 1h2 in dem betreffenden Endabschnitt eine Hälfte hb1, hb2 der Halterungsausnehmung hb ausgebildet. Die Halterungsausnehmung hb weist, wie aus den Figuren 1b und 1c erkennbar ist, einen länglichen Querschnitt auf. Die Betätigungsstange 1 weist einen hierzu komplementären Querschnitt auf, sodass sie in ihrer montierten Stellung in der Aufnahme hb drehfest gehaltert ist. Die Montage erfolgt vorzugsweise so, dass die Betätigungsstange 1 mit ihrem Ende in die Halterungshälfte des Schalenteils 1 h1 eingelegt wird und sodann das Schalenteil 1 h2 auf das Schalenteil 1h1 aufgesetzt wird und über die Schraubverbindung die beiden Schalenteile 1 h1 und 1 h2 zusammengespannt werden. In den Explosionsdarstellungen der Figuren 1 b und 1c ist für jeden Hebelarm hierfür eine Schraube vorgesehen. Zur Herstellung der Schraubverbindung wird die Schraube mit ihrem Schraubenschaft in ein Durchgangsloch im Schalenteil 1h1 auf Anschlag eingesteckt und das Schraubenende in einem im Schalenteil 1 h2 ausgebildeten Gewindeloch eingeschraubt.

Das Schalenteil 1 h2 ist in dem in den Figuren dargestellten Fall jeweils in Art einer Abdeckung ausgebildet. Das Schalenteil weist quer zu seiner Längserstreckung einen Querschnitt auf, der winkelig ist, bestehend aus zwei rechtwinkelig zueinander angeordneten Schenkeln. In der Montageposition liegt der obere Schenkel auf der Oberseite des Schalenteils 1 h1 auf. Der seitliche Schenkel deckt die Seite des Hebelarms ab, und zwar die Außenseite, die von der Betätigungsstange abgewandt ist. Dieser Schenkel überdeckt dabei auch die äußere Stirnseite der Halterungsaufnahme, in der das Ende der Betätigungsstange 1 eingesteckt ist. Damit erhält der Hebelarm auf seiner Außenseite, die von der Betätigungsstange 1 abgewandt ist, eine geschlossene Abdeckung, die gebildet ist durch das Schalenteil 1 h2. Das Schalenteil 1 h2, das so die äußere Seitenfläche des jeweiligen Hebelarms abdeckt, erstreckt sich auf der Oberseite des Hebelarms von dem unteren Ende bis über ein Teil des oberen Endes des Schalenteils 1h1, welches die Lagerausnehmung aufweist. Somit wird der Hebelarm bei Draufsicht von oben weitgehend oder nahezu vollständig durch das Schalenteil 1 h2 abgedeckt.

Die beiden Hebelarme weisen auf den einander zugewandten Innenseiten jeweils eine Längsfuge auf, die durch die in diesem Bereich einander angrenzenden Längsränder der Schalenteile 1h1 und 1 h2 gebildet wird.

Das in den Figuren dargestellte Ausführungsbeispiel der Betätigungsstangenhandhabe mit Griffstange ist, wie erläutert, unter Verwendung der Adapterplatte 5 am Türflügel TF montierbar. Das Lochbild der Adapterplatte 5 erlaubt es, die Lagereinrichtung 2 der Betätigungsstangenhandhabe in dem Lochbild des Türflügels TF zu montieren. Das Lochbild des Türflügels ist in dem dargestellten Fall als Lochbild einer Rundrosette ausgebildet, d.h. zwei Löcher in einer horizontalen Lochreihe. Das Lochbild der Adapterplatte 5 entspricht diesem Lochbild. Die in der Lagereinrichtung 2 der Betätigungsstangenhandhabe integrierte Lagerplatte 2p weist ein eigenes Lochbild auf, das in dem dargestellten Fall das Lochbild einer Vertikalrosette ist, d.h. zwei Löcher in einer vertikalen Lochreihe. Die Betätigungsstangenhandhabe mit der Lagereinrichtung 2 mit integrierter Lagerplatte 2p mit Lochbild der Vertikalrosette kann als Standardausführung der Betätigungsstangenhandhabe ausgebildet sein. Der Monteur setzt dann jeweils vor Ort zur Montage der Lagereinrichtung 2 am Türflügel TF die Adapterplatte 5 ein, die ein dem Lochbild des Türflügels entsprechendes Lochbild aufweist. Vorteilhaft ist es, wenn eine Reihe unterschiedlicher Adapterplatten mit jeweils unterschiedlichem Lochbild zur Verfügung steht. Es muss dann jeweils die Adapterplatte, die das zu dem Lochbild des Türflügels passende Lochbild aufweist, ausgewählt werden.

Alternativ ist es auch möglich, dass die Auswahl der Adapterplatte 5 und ihr Anbringen an der Lagereinrichtung 2 bereits im Rahmen der Fertigung erfolgt, um unterschiedliche Ausführungen der Betätigungsstangenhandhabe mit einer Lagereinrichtung mit jeweils spezifischem Lochbild zu fertigen. Hierfür kann ein Fertigungsbausatz vorgesehen sein, bei dem die Lagereinrichtung 2 und die Adapterplatte 5 jeweils separate Komponenten darstellen. Die Komponente Lagereinrichtung kann als einheitliche Standardkomponente ausgebildet sein, die nur in einer Ausführung vorliegt, während die Komponente Adapterplatte 5in unterschiedlichen Ausführungen in dem Fertigungsbausatz enthalten sein kann. Die unterschiedlichen Ausführungen der Adapterplatte 5 unterscheiden sich dann jeweils im Lochbild. Für die Fertigung der Betätigungsstangenhandhabe mit bestimmtem Lochbild wird die Komponente Lagereinrichtung 2 und die passende Ausführung der Komponente Adapterplatte kombiniert, indem im Rahmen der Fertigung die betreffende Adapterplatte in oder an der Lagereinrichtung so angebracht wird, dass das Lochbild der Adapterplatte zugänglich ist, um die Lagereinrichtung über die Befestigungsschrauben am Türflügel zu montieren.

Die in den Figuren dargestellten Ausführungsbeispiele sind wie erläutert Typ A Betätigungsstangen, dass heißt sogenannte Griffstangen, die zur Betätigung um eine horizontale Drehachse schwenkbar sind. Es sind jedoch auch abgewandelte Ausführungsbeispiele möglich, bei denen die Betätigungsstangen als Typ B Betätigungsstangen (siehe DIN EN 1125) ausgeführt sind, dass heißt sogenannte Druckstangen, die zur Betätigung senkrecht zur Flügelebene in Art einer linearen Schiebebewegung bewegbar sind. Die Montage dieser abgewandelten Ausführungsbeispiele mit Typ B Betätigungsstange kann hinsichtlich der Montage in Löchern bestimmten Lochbilds gegebenenfalls auch mit Adapterplatte, vergleichbar wie in den Figuren dargestellt, erfolgen. Die Lagereinrichtungen der Typ B Betätigungsstangenhandhabe können ein entsprechendes Bohrlochbild wie die Lagereinrichtungen der Typ A Betätigungsstangenhandhabe, die in den Figuren dargestellt sind, aufweisen. Sie können separate Lagerplatten mit einem Lochbild für die Befestigungsschrauben aufweisen. Die Lagerplatten können aber auch als durchgehende Bodenplatte in der Lagereinrichtung integriert sein mit einem linken und einem rechten Endabschnitt der Bodenplatte, in dem die Befestigungslöcher in dem betreffenden Lochbild ausgebildet sind. In entsprechender Weise können auf dieser Lagerplatte eine oder mehrere Adapterplatten in dem Endabschnitt oder eine durchgehende gemeinsame Adapterplatte angebracht sein oder die Lagerplatte bzw. Lagerplatten können durch entsprechende Adapterplatten ersetzt oder durch Aufbringen der Adapterplatten ergänzt werden, um über die Adapterplatten das Lochbild bzw. die Lochbilder zu erhalten, über die die Lagereinrichtung auf dem Flügel mittels der Befestigungsschrauben befestigbar ist.

### Bezugszeichenliste

- TF: Türflügel
- XA: Schwenkachse
- XN: Achse der Schlossnuss 4n
- X: Achse des Türdrückers 10

- 1: Betätigungsstange, Griffstange
- 1h: Hebelarm
- 1h1: Schalenteil
- 1h2: Schalenteil
- ha: Lageraufnahme
- hb: Halterungsaufnahme

- 2b: Lagerbuchse
- 2a: Lagerwelle
- 2m: Hebelmitnehmer
- 2s: Schenkelfeder
- 2: Lagereinrichtung
- 2k: Lagerkörper
- 2u: U-Schenkel
- 2p: Lagerplatte
- 2f: Befestigungslöcher (zweites Bohrbild)

- 3: Anschlusseinrichtung
- 3k: Kupplungsbolzen
- 3m: Mitnehmer
- 4n: Schlossnuss

- 5: Adapterlagerplatte
- 5f: Befestigungslöcher (erstes Bohrbild)
- 5g: Gewinde

- 6: Abdeckkappe
- 6k: Klemmschraube

## Patentansprüche

1. Bausatz für die Fertigung unterschiedlicher Varianten einer Betätigungshandhabe für ein Schloss einer Tür mit einem ortsfesten Rahmen und einem darin bewegbar gelagerten Türflügel,
wobei die Betätigungshandhabe eine in Montageposition am Türflügels horizontale Betätigungsstange (1) mit mindestens einer Lagereinrichtung (2) aufweist, in der die Betätigungsstange (1) bewegbar gelagert ist, vorzugsweise als Griffstange (1) ausgebildet um eine horizontale Drehachse (XA) der Lagereinrichtung (2) drehbar oder als Druckstange ausgebildet in der Lagereinrichtung senkrecht zur Türflügelebene verschiebbar,
wobei die unterschiedlichen Varianten der Betätigungshandhabe, die mit dem Bausatz zu fertigen sind, sich in ihrem Lochbild für die Befestigungsschrauben unterscheiden,
wobei vorgesehen ist,
dass die Lagereinrichtung (2) eine Komponente des Bausatzes bildet und diese Komponente Lagereinrichtung (2) in unterschiedlichen Ausführungen vorliegt, und zwar in mindestens einer ersten und einer zweiten Ausführung,
wobei die unterschiedlichen Ausführungen der Komponente Lagereinrichtung (2) in ihrem Aufbau übereinstimmend eine identische Basiskonstruktionseinheit aufweisen, sich aber in ihrem Lochbild für die Befestigungsschrauben unterscheiden, so dass die erste Ausführung der Komponente Lagereinrichtung (2) ein erstes Lochbild für die Befestigungsschrauben und die zweite Ausführung der Komponente Lagereinrichtung (2) ein zweites Lochbild für die Befestigungsschrauben aufweist,
**dadurch gekennzeichnet,**
**dass** das erste Lochbild der ersten Ausführung der Komponente Lagereinrichtung (2) durch ein Lochbild gebildet ist, das in einer Lagerplatte (2p) ausgebildet ist, die Bestandteil der Basiskonstruktionseinheit ist, und,
**dass** das zweite Lochbild der zweiten Ausführung der Komponente Lagereinrichtung (2) durch das Lochbild einer Adapterlagerplatte (5) gebildet ist, die auf der Lagerplatte (2p) der Basiskonstruktionseinheit angebracht ist.

2. Bausatz nach Anspruch 1,
**dadurch gekennzeichnet,**
**dass** die Adapteriagerplatte (5) unter Ersatz der oben genannten Lagerplatte (2p) der Basiskonstruktionseinheit in oder an der Basiskonstruktionseinheit angeordnet ist.

3. Bausatz nach einem der vorangehenden Ansprüche,
**dadurch gekennzeichnet,**
**dass** die Adapterlagerplatte (5) als Komponente des Bausatzes und/oder als Unterkomponente der Komponente Lagereinrichtung (2) ausgebildet ist.

4. Bausatz nach Anspruch 3,
**dadurch gekennzeichnet,**
**dass** die Komponente Adapterlagerplatte in unterschiedlichen Ausführungen vorliegt, wobei die unterschiedlichen Ausführungen sich im Lochbild für die Befestigungsschrauben unterscheiden.

5. Bausatz nach einem der vorangehenden Ansprüche,
**dadurch gekennzeichnet,**
**dass** die Basiskonstruktionseinheit als separate Baueinheit ausgebildet ist.

6. Bausatz nach Anspruch 5,
**dadurch gekennzeichnet,**
**dass** die als separate Baueinheit ausgebildete Basiskonstruktionseinheit als Komponente des Bausatzes und/oder als Unterkomponente der Komponente Lagereinrichtung (2) ausgebildet ist.

7. Bausatz nach Anspruch 6,
**dadurch gekennzeichnet,**
**dass** die Komponente Basiskonstruktionseinheit in unterschiedlichen Ausführungen vorliegt, wobei die unterschiedlichen Ausführungen sich darin unterscheiden, dass sie eine Lagerplatte (2p) mit einem Lochbild für die Befestigungsschrauben oder keine Lagerplatte (2p) mit einem Lochbild für die Befestigungsschrauben aufweisen oder, dass sie eine Lagerplatte (2p) mit unterschiedlichem Lochbild für die Befestigungsschrauben aufweisen.

8. Bausatz nach einem der vorangehenden Ansprüche,
**dadurch gekennzeichnet,**
**dass** die Lagerplatte (2p) als Komponente des Bausatzes und/oder als Unterkomponente der Komponente Lagereinrichtung (2) ausgebildet ist.

9. Bausatz nach einem der Ansprüche 6 bis 8,
**dadurch gekennzeichnet,**
**dass** die Komponente Basiskonstruktionseinheit mit der Komponente Lagerplatte (2p) und/oder mit der Komponente Adapterlagerplatte (5) kombinierbar ist.

10. Bausatz nach Anspruch 9,
**dadurch gekennzeichnet,**
**dass** die Komponente Basiskonstruktionseinheit keine eigene Lagerplatte (2p) mit einem Lochbild für die Befestigungsschrauben aufweist.

11. Bausatz nach einem der vorangehenden Ansprüche,
**dadurch gekennzeichnet,**
**dass** die Betätigungsstange (1) der Betätigungshandhabe als Komponente des Bausatzes ausgebildet ist.

12. Bausatz nach Anspruch 11,
**dadurch gekennzeichnet,**
**dass** die Komponente Betätigungsstange (1) in unterschiedlichen Ausführungen vorliegt,
wobei die unterschiedlichen Ausführungen sich hinsichtlich ihrer Farbe und/oder ihrer Länge und/oder ihres Querschnitts und/oder ihrer Oberfläche und/oder ihrer Ausstattung mit Funktionskomponenten und/oder ihrer Materialausbildung unterscheiden.

13. Bausatz nach einem der vorangehenden Ansprüche,
**dadurch gekennzeichnet,**
**dass** ein Hebelarm (1h) oder ein Hebelarmpaar (1h, 1h) für die drehbare Lagerung der Betätigungsstange (1) in der Lagereinrichtung (2) als Komponente des Bausatzes ausgebildet ist.

14. Bausatz nach Anspruch 13,
**dadurch gekennzeichnet,**
**dass** die Komponente Hebelarm (1h) oder Hebelarmpaar (1h, 1h) in unterschiedlichen Ausführungen vorliegen,
wobei die unterschiedlichen Ausführungen sich hinsichtlich ihrer Farbe und/oder ihrer Längenabmessung und/oder ihres konstruktiven Aufbaus und/oder ihrer Lageraufnahme für die Lagerwelle der Lagereinrichtung und/oder ihrer Halterungsaufnahme für die Betätigungsstange unterscheiden.

15. Bausatz nach einem der vorangehenden Ansprüche,
**dadurch gekennzeichnet,**
**dass** die Komponente Lagereinrichtung (2) mit einer Lagerwelle (2a) kombinierbar ist, die als separate Baueinheit und/oder als Komponente des Bausatzes ausgebildet ist.

## Claims

1. Construction set for the production of different variants of an actuating handle for a lock of a door having a fixed frame and a door leaf which is mounted movably therein,
wherein the actuating handle has an actuating bar (1) which is horizontal on the door leaf in the assembly position and has at least one bearing device (2) in which the actuating bar (1) is mounted movably, preferably formed as a handle bar (1) to be rotatable about a horizontal axis of rotation (XA) of the bearing device (2) or formed as a push bar to be moveable in the bearing device perpendicular to the door leaf plane,
wherein different variants of the actuating handle, which are to be produced by the construction set, differ from one another in their hole pattern for the fastening screws,
wherein it is provided that
the bearing device (2) forms a component of the construction set and this component bearing device (2) exists in different designs, namely in at least a first or a second design,
wherein the different designs of the component bearing device (2) have an identical base construction unit consistent in their construction, but differ from one another in their hole pattern for the fastening screws such that the first design of the component bearing device (2) has a first hole pattern for the fastening screws and the second design of the component bearing device (2) has a second hole pattern for the fastening screws,
**characterised in that**
the first hole pattern of the first design of the component bearing device (2) is formed by a hole pattern which is formed in a supporting plate (2p) which is a component of the base construction unit, and
the second hole pattern of the second design of the component bearing device (2) is formed by the hole pattern of an adapter supporting plate (5) which is applied to the supporting plate (2p) of the base construction unit.

2. Construction set according to claim 1,
**characterised in that**
the adapter supporting plate (5) is arranged in or on the base construction unit by replacing the above-mentioned supporting plate (2p) of the base construction unit.

3. Construction set according to one of the preceding claims,
**characterised in that**
the adapter supporting plate (5) is formed as a component of the construction set and/or as a subcomponent of the component bearing device (2).

4. Construction set according to claim 3,
**characterised in that**
the component adapter supporting plate exists in different designs, wherein the different designs differ from one another in the hole pattern for the fastening screws.

5. Construction set according to one of the preceding claims,
**characterised in that**
the base construction unit is formed as a separate unit.

6. Construction set according to claim 5,
**characterised in that**
the base construction unit formed as a separate unit is formed as a component of the construction set and/or as a subcomponent of the component bearing device (2).

7. Construction set according to claim 6,
**characterised in that**
the component base construction unit exists in different designs, wherein the different designs differ from one another **in that** they have a supporting plate (2p) with a hole pattern for the fastening screws or do not have a supporting plate (2p) with a hole pattern for the fastening screws or, **in that** they have a supporting plate (2p) with a different hole pattern for the fastening screws.

8. Construction set according to one of the preceding claims,
**characterised in that**
the supporting plate (2p) is formed as a component of the construction set and/or as a subcomponent of the component bearing device (2).

9. Construction set according to one of claims 6 to 8,
**characterised in that**
the component base construction unit can be combined with the component supporting plate (2p) and/or with the component adapter supporting plate (5).

10. Construction set according to claim 9,
**characterised in that**
the component base construction unit does not have its own supporting plate (2p) with a hole pattern for the fastening screws.

11. Construction set according to one of the preceding claims,
**characterised in that**
the actuating bar (1) of the actuating handle is formed as a component of the construction set.

12. Construction set according to claim 11,
**characterised in that**
the component actuating bar (1) exists in different designs,
wherein the different designs differ from one another with respect to their colour and/or their length and/or their cross section and/or their surface and/or their equipping with functional components and/or their material formation.

13. Construction set according to one of the preceding claims,
**characterised in that**
a lever arm (1h) or a lever arm pair (1h, 1h) is formed as a component of the construction set for the rotatable mounting of the actuating bar (1) in the bearing device (2).

14. Construction set according to claim 13,
**characterised in that**
the component lever arm (1h) or lever arm pair (1h, 1h) exist in different designs,
wherein the different designs differ from one another with respect to their colour and/or their longitudinal dimensions and/or their construction and/or their bearing receiver for the bearing shaft of the bearing device and/or their holding receiver for the actuating bar.

15. Construction set according to one of the preceding claims,
**characterised in that**
the component bearing device (2) can be combined with a bearing shaft (2a) which is formed as a separate unit and/or as a component of the construction set.

## Revendications

1. Kit de montage pour la fabrication de différentes variantes d'une poignée d'actionnement pour une serrure d'une porte avec un cadre fixe et un battant de porte logé de manière mobile à l'intérieur de celui-ci,
la poignée d'actionnement comprenant une tige d'actionnement (1) horizontale en position de montage sur le battant de porte, avec au moins un dispositif de palier (2), dans lequel la tige d'actionnement (1) est logée de manière mobile, de préférence comme une tige de préhension (1) conçue de manière mobile autour d'un axe de rotation horizontal (XA) du dispositif de palier (2) ou comme une tige de pression coulissant perpendiculairement au plan du battant de porte dans le dispositif de palier,
les différentes variantes de la poignée d'actionnement, qui doivent être fabriquées avec le kit de montage, se différenciant par leur gabarit de perçage pour les vis de fixation,
moyennant quoi il est prévu
que le dispositif de palier (2) constitue un composant du kit de montage et ce composant de type dispositif de palier (2) existe en différentes versions, à savoir au moins une première et une deuxième version,
les différentes versions du composant comprenant un dispositif de palier (2) correspondant, en ce qui concerne sa structure, à une unité de construction de base identique, mais se différenciant en ce qui concerne leur gabarit de perçage pour les vis de fixation, de façon à ce que la première version du composant de type dispositif d'appui (2) présente un premier gabarit de perçage pour les vis de fixation et la deuxième version du composant du type dispositif de palier (2) présente un deuxième gabarit de perçage pour les vis de fixation,
**caractérisé en ce que**
le premier gabarit de perçage de la première version du composant de type dispositif de palier (2) est constitué d'un gabarit de perçage qui est réalisé dans une plaque d'appui (2p) qui fait partie de l'unité de construction de base et
le deuxième gabarit de perçage de la deuxième version du composant de type dispositif de palier (2) est constitué du gabarit de perçage d'une plaque d'appui d'adaptation (5) qui est montée sur la plaque d'appui (2p) de l'unité de construction de base.

2. Kit de montage selon la revendication 1,
**caractérisé en ce que**
la plaque d'appui d'adaptation (5) est disposée en remplacement de la plaque d'appui (2p) mentionnée ci-dessus de l'unité de construction de base dans ou sur l'unité de construction de base.

3. Kit de montage selon l'une des revendications précédentes,
**caractérisé en ce que**
la plaque d'appui d'adaptation (5) est conçue comme un composant du kit de montage et/ou comme un sous-composant du composant de type dispositif de palier (2).

4. Kit de montage selon la revendication 3,
**caractérisé en ce que**
le composant de type plaque d'appui d'adaptation existe en différentes versions, les différentes versions se différenciant par le gabarit de perçage pour les vis de fixation.

5. Kit de montage selon l'une des revendications précédentes,
**caractérisé en ce que**
l'unité de construction de base est conçue comme un module séparé.

6. Kit de montage selon la revendication 5,
**caractérisé en ce que**
l'unité de construction de base conçue comme un module séparé est conçue comme un composant du kit de montage et/ou comme un sous-composant du composant de type dispositif de palier (2).

7. Kit de montage selon la revendication 6,
**caractérisé en ce que**
le composant de type unité de construction de base existe en différentes versions, les différentes versions se différenciant par le fait qu'elles comprennent une plaque d'appui (2p) avec un gabarit de perçage pour les vis de fixation ou aucune plaque d'appui (2p) avec un gabarit de perçage pour les vis de fixation, ou par le fait qu'elles comprennent une plaque d'appui (2p) avec un gabarit de perçage différent pour les vis de fixation.

8. Kit de montage selon l'une des revendications précédentes,
**caractérisé en ce que**
la plaque d'appui (2p) est conçue comme un composant du kit de montage et/ou comme un sous-composant du composant de type dispositif de palier (2).

9. Kit de montage selon l'une des revendications 6 à 8,
**caractérisé en ce que**
le composant de type unité de construction de base peut être combiné avec le composant de type plaque d'appui (2p) et/ou avec le composant de type plaque d'appui d'adaptation (5).

10. Kit de montage selon la revendication 9,
**caractérisé en ce que**
le composant de type unité de construction de base ne comprend pas de plaque d'appui (2p) propre avec un gabarit de perçage pour les vis de fixation.

11. Kit de montage selon l'une des revendications précédentes,
**caractérisé en ce que**
la tige d'actionnement (1) de la poignée d'actionnement est conçue comme un composant du kit de montage.

12. Kit de montage selon la revendication 11,
**caractérisé en ce que**
le composant de type tige d'actionnement (1) existe en différentes versions,
les différentes versions se différenciant par leur couleur et/ou leur longueur et/ou leur section et/ou leur surface et/ou leur équipement avec des composants fonctionnels et/ou leur matériau.

13. Kit de montage selon l'une des revendications précédentes,
**caractérisé en ce que**
un bras de levier (1h) ou une paire de bras de levier (1h, 1h) est conçu pour le logement rotatif de la tige d'actionnement (1) dans le dispositif de palier (2) en tant que composant du kit de montage.

14. Kit de montage selon la revendication 13,
**caractérisé en ce que**
le composant de type bras de levier (1h) ou paire de bras de levier (1h, 1h) existe en différentes versions,
les différentes versions se différenciant par leur couleur et/ou leur dimension longitudinale et/ou leur structure et/ou leur logement de palier pour l'arbre de palier du dispositif de palier et/ou leur logement de support pour la tige d'actionnement.

15. Kit de montage selon l'une des revendications précédentes,
**caractérisé en ce que**
le composant de type dispositif de palier (2) peut être combiné avec un arbre de palier (2a), qui est conçu comme un module séparé et/ou comme un composant du kit de montage.
